# EUROPÄISCHE PATENTSCHRIFT

(11) **EP 0 625 083 B1**
(45) Veröffentlichungstag und Bekanntmachung des Hinweises auf die Patenterteilung: **05.06.1996**
(21) Anmeldenummer: 93903917.8
(22) Anmeldetag: 05.02.1993
(51) Int. Cl.: B24B 1/04, B24B 41/06

(54) **VORRICHTUNG ZUM SCHLEIFEN VON WERKSTÜCKEN**
WORKPIECE GRINDER
DISPOSITIF POUR MEULER DES PIECES A USINER

(30) Priorität: 06.02.1992 DE 4203434
(43) Veröffentlichungstag der Anmeldung: 23.11.1994
(73) Patentinhaber: PPV-VERWALTUNGS AG, CH-8032 Zürich 7 (CH)
(72) Erfinder: PÖSCHL, Günter, D-7052 Schwaikheim (DE)
(74) Vertreter: Menges, Rolf, Dipl.-Ing.
(86) Internationale Anmeldenummer: EP9300280
(87) Internationale Veröffentlichungsnummer: WO9315877

(56) Entgegenhaltungen:
- EP-A- 0 323 518
- US-A- 4 369 603

## Beschreibung

Die Erfindung betrifft eine Vorrichtung nach dem Oberbegriff des Anspruchs 1.

### Stand der Technik

Eine derartige Vorrichtung ist bereits in der Zeitschrift "Werkstattechnik-Zeitschrift für industrielle Fertigung" 60 (1970) Nr. 10, S. 621 in dem darin enthaltenen Aufsatz "Schleifen von Magnetlegierungen mit Hilfe von Ultraschallschwingungen" beschrieben, auf den weiter unten noch näher eingegangen wird.

Das Schleifen von Werkstücken dient bekanntlich zur Erzielung gewünschter Form- und Maßgenauigkeiten sowie einer speziellen Oberflächengüte der resultierenden Werkstücke, wobei je nach geometrischer Gestaltung und Anwendungszweck des jeweiligen Werkstücks ein Außenrundschleifen, ein Innenrundschleifen, ein Umfangsschleifen, ein Stirnflachschleifen und dergleichen in Frage kommen.

Um die gewünschte Oberflächengüte zu erhalten, wird mit relativ hoher Schnittgeschwindigkeit gearbeitet. Selbst bei Benutzung einer Diamantschleifscheibe ergibt sich jedoch eine schnelle Abnutzung der Schleifscheibe, wodurch sich die nötige Bearbeitungszeit der Werkstücke deutlich erhöht. Insbesondere der zunehmende technische Einsatz von keramischen Werkstoffen stellt erhöhte Anforderungen an Vorrichtungen zum Schleifen dieser Werkstücke, da deren erwünschte Form- und Maßgenauigkeit sowie deren Oberflächengüte meist besonders hoch sind.

Derartige spezielle Anforderungen treten beispielsweise bei der Oberflächenbearbeitung von Keramik-Gleitlagern, insbesondere für mediumgeschmierte Kompressorkolben auf. Hierbei ist es erforderlich, durch eine entsprechende Schleifbearbeitung eine Oberflächengüte zu erzielen, welche bei der praktischen Anwendung der Gleitlager die Bildung von Gleitflächen mit einer außerordentlich geringen Flächenreibung gewährleistet.

Aus der DE-PS 915 769 ist eine Werkzeugmaschine bekannt, bei der das Werkstück während der Bearbeitung durch einen piezoelektrischen oder magnetostriktiven Ultraschall-Wandler in hochfrequente Schwingung versetzt wird, die auch quer zur Bearbeitungsrichtung liegen kann. Durch diese zusätzliche Schwingungsbewegung des Werkstücks erhöht sich die Standzeit der Werkzeuge, erniedrigt sich die Bearbeitungszeit der Werkstücke und erhöht sich die Oberflächengüte der so bearbeiteten Werkstücke.

Aus dem JP-Abstract 63-312 051 A ist es bekannt, beim Schleifen von keramischen Werkstoffen das Werkstück in Vorschubrichtung in hochfrequente Schwingungen zu versetzen.

In dem JP-Abstract 61-61 759 A ist eine Vorrichtung zum Schleifen von Magnetköpfen für Videorecorder gezeigt, in der durch einen piezoelektrischen Ultraschall-Wandler das Werkstück quer zur Bearbeitungsrichtung in Schwingung versetzt wird. Die Bewegung des piezoelektrischen Schwingers wird dabei über eine Betätigungsstange auf das Werkstück übertragen. Der Nachteil dieser bekannten Vorrichtung ist, daß die Amplitude der Schwingungsbewegung des Werkstücks im wesentlichen der Amplitude der Schwingungsbewegung des piezoelektrischen Schwingers entspricht und entsprechend gering ist.

Aus dem oben bereits zitierten Aufsatz "Schleifen von Magnetlegierungen mit Hilfe von Ultraschallschwingungen" in "Werkstattechnik-Zeitschrift für industrielle Fertigung" 60 (1970) ist eine Vorrichtung nach dem Oberbegriff des Anspruchs 1 bekannt. Dabei werden insbesondere Magnetlegierungen mit Hilfe von Ultraschallschwingungen geschliffen. Die Schwingungsrichtung des Werkstücks ist dabei quer zur Bearbeitungsrichtung. Das Werkstück wird zwischen einem feststehenden Teil und einem Dorn eingespannt, wobei der Dorn mit einem magnetostriktiven Ultraschall-Wandler in Verbindung ist und die Schwingungen auf das Werkstück überträgt. Auch bei dieser Vorrichtung ist nachteilig, daß die Amplitude der Schwingungsbewegung des Werkstücks im wesentlichen der Amplitude der Schwingungsbewegung des magnetostriktiven Ultraschall-Wandlers entspricht, d.h. relativ gering ist.

### Darstellung der Erfindung

Aufgabe der Erfindung ist es, eine Vorrichtung nach dem Oberbegriff des Anspruchs 1 so zu verbessern, daß die Vorrichtung eine verbesserte Schleifleistung und eine höhere, reproduzierbare Oberflächenqualität von zu schleifenden Werkstücken erbringt.

Die Aufgabe wird erfindungsgemäß durch die Merkmale des Anspruchs 1 gelöst.

In dem erfindungsgemäß zwischen einem Schwingungsübertrager und einem Ultraschall-Wandler vorgesehenen Ultraschall-Resonanzraum erfolgt eine Amplitudentransformation der Schwingungen, die durch den Ultraschall-Wandler erzeugt und über den Ultraschall-Resonanzraum zu dem Schwingungsübertrager weitergeleitet werden. Dadurch, daß der Schwingungsübertrager zusätzlich als Sonotrode ausgebildet ist ergibt sich eine zusätzliche Amplitudentransformation. Eine Sonotrode ist in der Lage, einerseits die Amplitude einer Ultraschallschwingung zu erhöhen und andererseits die Richtung der Schwingung exakt festzulegen. Bisher bekannte Schwingungsübertrager, auf die Ultraschallschwingungen auftreffen, schwingen nämlich nicht in einer definierten Richtung, sondern in mehreren Richtungen, was beim Schleifen nicht erwünscht ist, da das Werkstück lediglich quer zur Bearbeitungsrichtung in Schwingung versetzt werden soll. Erfindungsgemäß wird damit das Werkstück in lediglich einer exakt definierten Richtung in Schwingung mit hoher Amplitude versetzt, was die Schleifleistung der Vorrichtung deutlich erhöht.

Durch eine derartige, beispielsweise beim Außenrundschleifen senkrecht zur tangentialen Geschwindigkeitskomponente der rotierenden Schleifscheibe erfolgende, oszillierende Bewegung des zu schleifenden Werkstücks, welches beispielsweise entweder gleichsinnig oder gegensinnig zur Schleifscheibenrotation ebenfalls in Umdrehung versetzt werden kann, wird erreicht, daß die resultierende Bahnkurve des einzelnen Schleifkornmittelpunktes eine sinusförmige Bahnkurve ist. Hierdurch kommt es zur Überlagerung benachbarter Kornschleifspuren, so daß sich keine ausgprägten, parallelen Riefen auf der Werkstückoberfläche ausbilden und somit die Oberflächenqualität der geschliffenen Werkstückoberfläche in einem mit konventionellen Schleifmethoden nicht erreichbaren Maß ansteigt.

Die Belastungsrichtung des einzelnen Schleifkorns liegt nicht mehr konstant in der Schnittrichtung, sondern variiert im Verlauf einer Schwingungsperiode um einen vorgegebenen Belastungswinkel. Infolgedessen ergibt sich beispielsweise bei der Herstellung von Keramik-Gleitlagern, daß die durch die Bearbeitung mit der erfindungsgemäßen Vorrichtung resultierenden Gleitlager-Oberflächen wesentlich weniger "reibende Flächenelemente" aufweisen, welche gleichsam "inselartig" auf den Gleitlager-Oberflächen verteilt sind.

Beim praktischen Einsatz der Keramik-Gleitlager bilden sich zwischen den einzelnen, reibenden Oberflächen Flächenbereiche in der Art von "Gaspolstern", wodurch die resultierende gesamte Oberflächenreibung wesentlich reduziert ist.

Die im Einzelfall zu erzeugende Oszillations-Frequenz ist insbesondere abhängig von der erwünschten Profilstruktur der Werkstückoberfläche, den speziellen Werkstoffcharakteristika, der Schnittgeschwindigkeit der Schleifscheibe u. dgl. mehr, wobei die oszillierende Bewegung einer Rotationsbewegung des Werkstücks relativ zur Schleifscheibe überlagert werden kann.

Die Amplitude der oszillierenden Bewegung des Werkstücks ist in der Regel abhängig von der im Einzelfall gewählten Schnittgeschwindigkeit der Schleifscheibe, wobei allgemein die Beziehung gilt, daß die Amplitude in etwa gleich einem halben Schleifscheibenvorschub ist.

Insbesondere im Falle des Außenrundschleifens erfolgt die Einkopplung der Anregungsenergie in axialer Richtung in das zu schleifende Werkstück, welches entsprechend axial beweglich gelagert wird.

Hierbei erfolgt vorteilhafterweise die Einkopplung der Anregungsenergie im Bereich wenigstens einer Stirnseite des Werkstücks.

Vorteilhafte Ausgestaltungen der Erfindung bilden die Gegenstände der Unteransprüche.

In der vorteilhaften Ausgestaltung der erfindungsgemäßen Vorrichtung nach Anspruch 3 weist die Einrichtung zur Erzeugung einer oszillierenden Werkstückbewegung zwei Ultraschall-Resonanzräume auf, welche sich an den wenigstens einen Ultraschall-Wandler anschließen, wobei ein erster Resonanzraum flüssigkeitsgefüllt und ein zweiter Resonanzraum gasgefüllt ist und eine Membrane den ersten Resonanzraum von dem zweiten Resonanzraum trennt.

Mit besonderem Vorteil kann hierbei nach Anspruch 4 für die Einrichtung zur Erzeugung einer oszillierenden Werkstückbewegung ein Außengehäuse vorgesehen sein, in welchem der wenigstens eine Ultraschall-Wandler, die wenigstens zwei Ultraschall-Resonanzräume, die Membrane sowie die Sonotrode untergebracht sind, wobei das Außengehäuse an seinem der Sonotrode abgewandten Ende ein Verbindungsglied zum Verbinden mit der Schleifvorrichtung aufweist. Insbesondere kann dieses Verbindungsglied in der Weise ausgebildet sein, daß ein feststehendes Anbringen an einem Reitstock oder einem Spindelstock der Schleifvorrichtung möglich ist.

In weiterer Ausgestaltung der erfindungsgemäßen Vorrichtung kann der wenigstens eine Ultraschall-Wandler ein piezokeramischer Wandler sein. In bestimmten Anwendungsfällen kann es günstig sein, wenn zwei Ultraschall-Wandler aufeinanderfolgend innerhalb des Außengehäuses der Einrichtung zur Erzeugung einer oszillierenden Werkstückbewegung angeordnet sind.

Wie bereits weiter oben erwähnt, ist der erste, auf den oder die Ultraschall-Wandler im wesentlichen unmittelbar folgende Resonanzraum mit einer Flüssigkeit gefüllt, in besonders vorteilhafter Weise handelt es sich hierbei um eine prepolymere Flüssigkeit. Unter einer derartigen prepolymeren Flüssigkeit ist ganz allgemein eine Flüssigkeit mit makromolekularer Struktur zu verstehen, welche eine ganz bestimmte, vorgegebene Oberflächenspannung besitzt. Diese in dem ersten Resonanzraum enthaltene, prepolymere Flüssigkeit dient in erster Linie gleichsam zu einer Amplitudentransformation in dem ausgewählten Ultraschall-Frequenzbereich, welcher durch den bzw. die Ultraschall-Wandler erzeugt wird.

Wie bereits oben erwähnt, ist es unter Umständen empfehlenswert, zwei gleichartige, insbesondere piezokeramische oder magnetostriktive Wandler hintereinanderzuschalten, da durch eine derartige Maßnahme in einfacher Weise die gewünschte Grundamplitude der Ultraschallenergie erhalten werden kann. Im übrigen wird durch die geometrische Ausgestaltung des oder der Ultraschall-Wandler grundsätzlich die im Einzelfalle ausgewählte Ultraschall-Frequenz vorbestimmt, welche je nach Anwendungsfall insbesondere im Frequenzbereich von ca. 50 Hz bis 40 MHz liegen kann.

Gemäß weiterer vorteilhafter Ausgestaltungen der erfindungsgemäßen Vorrichtung können die Ultraschall-Resonanzräume, d.h. also insbesondere der erste flüssigkeitsgefüllte Resonanzraum und der sich daran schließende, zweite luft- oder gasgefüllte Resonanzraum gemeinsam in der Art eines Rotationsparaboloids ausgebildet sein, um die erforderliche Amplitudenverstärkung der erzeugten Ultraschallwellen zu erzielen, wobei der Brennpunkt des resultierenden parabolischen Raumes vorzugsweise zwischen der die Ultraschall-Resonanzräume trennenden Membrane und der Anordnungsebene des wenigstens einen Ultraschall-Wandlers zu liegen kommt.

Im Falle eines derartigen parabolischen Raumes kann insbesondere die parabolische Wandlung des flüssigkeitsgefüllten, ersten Resonanzraumes durch einen vorgegebenen Innengehäuseabschnitt eines innerhalb des Außengehäuses angeordenten Innengehäuses gebildet sein, während die parabolische Wandlung des nach der Membrane folgenden, luft- bzw. gasgefüllten, zweiten Resonanzraumes durch eine stirnseitige Oberfläche der Sonotrode gebildet ist.

Darüber hinaus besteht eine weitere vorteilhafte Ausgestaltung der Vorrichtung nach der Erfindung darin, daß innerhalb eines weiteren Innengehäuseabschnitts des innerhalb des Außengehäuses angeordneten Innengehäuses zwei in Axialrichtung aufeinanderfolgende Lager für eine drehbare und spielfreie Lagerung der Sonotrode vorgesehen sind.

Diese Sonotrode kann im übrigen bevorzugterweise einen aus der Einrichtung zur Erzeugung der oszillierenden Werkstückbewegung herausragenden Endabschnitt aufweisen, der für eine vorzugsweise lösbare Kupplung mit einem zugeordneten Endabschnitt der Aufnahmevorrichtung für ein zu schleifendes Werkstück dient.

Bei der wie oben erläuterten, gemäß der vorliegenden Erfindung ausgebildeten Vorrichtung zum Schleifen von Werkstücken wird somit eine Erzeugung der oszillierenden Bewegung des Werkstücks wenigstens eine Ultraschallquelle verwendet, deren Ultraschallenergie als Anregungsenergie für das Werkstück genutzt wird. Hierbei werden in bevorzugter Weise durch zwei hintereinander angeordnete, piezokeramische Ultraschall-Wandler die Ultraschallwellen in einer vorgegebenen Frequenz von z.B. 1 MHz in der prepolymeren Flüssigkeit erzeugt, mit welcher der auf die Ultraschall-Wandler folgende, erste Resonanzraum gefüllt ist. Diese Ultraschall-Wellen werden dann durch die Membrane, welche in entsprechende Schwingungen versetzt wird, auf den nachfolgenden luftgefüllten, zweiten Resonanzraum übertragen. Das Luftpolster des zeiten Resonanzraumes überträgt seinerseits die Ultraschallenergie auf die sich unmittelbar an den zweiten Resonanzraum anschließende Sonotrode, bei welcher es sich im wesentlichen um ein stabförmiges Element aus einem Material mit hoher Schalleitfähigkeit, beispielsweise aus einem keramischen Material oder aus einem gehärteten Stahl, handelt.

Durch die beiden zugehörigen, in Axialrichtung aufeinanderanderfolgend angeordneten Lager ist die Sonotrode drehbar und spielfrei gehalten, wobei insbesondere das erste Lager mittels eines Überwurfes (Überwurfmutter) gegen das innerhalb des Außengehäuses angeordnete Innengehäuse gepreßt wird, während das zweite Lager mit Hilfe einer auf die Sonotrode, oder genauer gesagt, auf den aus der Einrichtung zur Erzeugung einer oszillierenden Werkstückbewegung herausragenden Endabschnitt der Sonotrode aufschraubbaren Kontermutter gegen den Überwurf fixiert wird. Da, wie bereits oben erwähnt, der Endabschnitt der Sonotrode mit einem zugeordneten Endabschnitt der Aufnahmevorrichtung für das zu schleifende Werkstück gekuppelt ist, wird die durch die Sonotrode übertragene Ultraschall-Energie bei der gegebenen Frequenz in entsprechende Oszillationsbewegungen des nachfolgenden Werkstücks umgesetzt.

Infolge der im wesentlichen parabolischen Gestaltung der beiden Resonanzräume ist gewährleistet, daß die Amplitude der erzeugten Ultraschall-Energie in der erforderlichen Weise verstärkt wird.

Überschüssige Ultraschall-Energie, welche über die Sonotrode nicht in entsprechende mechanische Schwingungen umgewandelt und auf das Werkstück übertragen wird, wird in Folge der Paraboloid-Form des unmittelbar der Sonotrode vorgeschalteten, zweiten Resonanzraumes, welcher praktisch wie ein Parabolspiegel wirkt, nicht in Wärmeenergie umgesetzt, sondern in einen Brennpunkt innerhalb der prepolymeren Flüssigkeit in dem ersten Resonanzraum reflektiert und von dieser dann absorbiert, wodurch sich diese prepolymere Flüssigkeit erwärmt.

In weiterer Ausgestaltung der Erfindung ist nun die Einrichtung zur Erzeugung einer oszillierenden Werkstückbewegung weiterhin mit wenigstens einer Kühleinrichtung und zugehörigen Kühlkanälen kombiniert, um die in dem ersten Ultraschall-Resonanzraum enthaltene, prepolymere Flüssigkeit umzuwälzen und zu kühlen, damit eine Temperaturkonstanz gewährleistet ist.

Die Erfindung wird nachfolgend im Rahmen von Ausführungsbeispielen näher erläutert, wobei auf die beigefügten Zeichnungen Bezug genommen wird.

### Kurze Beschreibung der Zeichnungen

Dabei zeigt:
Figur 1 schematisch eine Anordnung zum Außenrundschleifen eines Werkstücks in Übereinstimmung mit der erfindungsgemäßen Vorrichtung;
Figur 2 schematisch eine Schnittansicht einer Einrichtung zur Erzeugung einer oszillierenden Bewegung eines zu schleifenden Werkstücks;
Figur 3 eine schematische Teil-Schnittansicht einer erfindungsgemäßen Vorrichtung zum Außenrundschleifen, bei der zu beiden Seiten eines zwischen Reitstock und Spindelstock eingespannten Werkstücks jeweils eine Einrichtung zur Erzeugung einer oszillierenden Werkstückbewegung entsprechend der Einrichtung nach Figur 2 angeordnet ist.

### Bester Weg zur Ausführung der Erfindung

Anhand von Figur 1 wird zunächst das Prinzip eines Außenrundschleifens eines Werkstücks 23 aus einem keramischen Werkstoff mittels der erfindungsgemäßen Vorrichtung erläutert. Hierbei ist schematisch und teilweise eine Schleifscheibe 24 dargestellt, welche um eine horizontale Rotationsachse A₁ in der Drehrichtung gemäß dem Pfeil Pf₁ rotierbar angeordnet ist.

Bei der Schleifscheibe 24 handelt es sich insbesondere um eine Diamantschleifscheibe. Unmittelbar unterhalb der Schleifscheibe 24 ist das Werkstück 23 angeordnet, welches seinerseits um eine zur Achse A₁ parallele Achse A₂ ebenfalls rotierbar angeordnet ist, wobei die Rotationsrichtung durch einen Pfeil Pf₂ angedeutet ist.

Wie ersichtlich, rotieren die Schleifscheibe 24 und das Werkstück 23 während der Schleifbearbeitung der Werkstückoberfläche gegensinnig zueinander um ihre jeweils zugeordneten Rotationsachsen A₁ und A₂. Während der Rotation der Schleifscheibe 24 bewegen sich deren geometrisch unbestimmte Schneiden mit einer verhältnismäßig hohen Schnittgeschwindigkeit relativ zu dem Werkstück 23. Hierbei führt weiterhin die Schleifscheibe 24 in üblicher Weise eine Pendelbewegung aus, die in Figur 1 durch Pfeile Pf₄ und Pf₅ angedeutet ist. Durch diese Schleifscheiben-Pendelbewegung wird der rotierenden Schleifscheibe 24 gleichzeitig eine Art von hin- und hergehendem Vorschub entlang der gegenüberleigenden Oberfläche des zu schleifenden Werkstückes 23 verliehen.

Einer der Stirnseiten des Werkstücks 23 gegenüberliegend ist nun weiterhin eine Einrichtung 20 angeordnet, bei welcher es sich praktisch um einen Schwingungserzeuger handelt und die dazu dient, eine oszillierende Bewegung des zu schleifenden Werkstückes 23 relativ zu den Schneiden der Schleifscheibe 24 zu erzeugen. Die Einrichtung 20 liefert praktisch eine Anregungsenergie, wie in Figur 1 durch den Pfeil E_{A} angedeutet ist, welche in das Werkstück 23 eingekoppelt wird und dieses somit veranlaßt, entsprechend der Richtung eines Doppelpfeiles Pf₃ während der Schleifbearbeitung in Axialrichtung hin- und herzuschwingen. Eine derartige, vorzugsweise mit hoher Frequenz erfolgende, oszillierende Bewegung des Werkstückes 23 wird praktisch seiner Rotationsbewegung relativ zu der Schleifscheibe 24 überlagert. Die Frequenz der oszillierenden Werkstückbewegung wird vorzugsweise aus einem Frequenzbereich zwischen 50 Hz und 40 MHz ausgewählt. Die Amplitude dieser oszillierenden Werkstückbewegung wird so eingestellt, daß sie in etwa dem halben Vorschub der Schleifscheibe 24 aufgrund deren Pendelbewegung während des Schleifvorganges entspricht.

Bei der Einrichtung 20 zur Erzeugung einer oszillierenden Werkstückbewegung handelt es sich vorzugsweise um eine Ultraschall-Quelle, deren Ultraschall-Energie als Anregungsenergie E_{A} für das Werkstück 23 genutzt wird, wie weiter unten anhand der Figuren 2 und 3 noch näher erläutert wird.

Figur 2 zeigt ein bevorzugtes Ausführungsbeispiel der insgesamt mit der Bezugsziffer 20 bezeichneten Einrichtung zur Erzeugung einer oszillierendne Bewegung des Werkstückes 23 gemäß Figur 1 relativ zu den Schneiden der Schleifscheibe 24 gemäß Figur 1.

Somit entspricht die Einrichtung 20 gemäß Figur 2 praktisch der Einrichtung 20 gemäß Figur 1, wobei diese Einrichtung 20 in der Praxis im Bereich einer Einspannung des Werkstückes 23 innerhalb einer Schleifmaschine angeordnet wird (vgl. auch Figur 2).

Die in Figur 2 dargestellte Einrichtung 20 zur Erzeugung einer oszillierenden Werkstückbewegung weist im wesentlichen ein zylindrisches Außengehäuse 11 auf, in welchem die folgenden Komponenten enthalten sind:

Zwei unmittelbar aufeinanderfolgend angeordnete Ultraschall-Wandler 1, vorzugsweise in Form von piezokeramischen Ultraschall-Wandlern, daran anschließend ein erster Ultraschall-Resonanzraum 2, bestehend aus zwei Teil-Resonanzräumen 2' und 2'', ein sich an den Teil-Resonanzraum 2'' anschließender zweiter Ultraschall-Resonanzraum 4, eine Membrane 3, die den ersten Resonanzraum 2 von dem zweiten Resonanzraum 4 trennt, sowie eine Sonotrode 5, welche sich an einem Ende unmittelbar an den zweiten Resonanzraum 4 anschließt und einem anderen Ende mit einer in Figur 3 dargestellten Aufnahmevorrichtung 22 für das Werkstück 23 kuppelbar ist. In einem der Sonotrode 5 abgewendeten Bereich setzt sich das Außengehäuse 11 in einem im wesentlichen stabförmig ausgebildeten Verbindungsglied 12 fort, welches zum Verbinden der Einrichtung 20 mit einem Reitstock oder einem Spindelstock einer Schleifmaschine dient, wie dies weiter unten anhand der Figur 2 noch im einzelnen beschrieben wird.

Im Inneren des Außengehäuses 11 ist verschiebbar ein Innengehäuse 8 mit zwei Innengehäuseabschnitten 8a und 8b angeordnet. Die Membrane 3 ist praktisch zwischen diesen beiden Innengehäuseabschnitten 8a und 8b eingespannt und mit dem Innengehäuseabschnitt 8b verklebt. Der auf die beiden piezokeramischen Ultraschall-Wandler 1 unmittelbar folgende, erste Resonanzraum 3 mit seinen Teil-Resonanzräumen 2' und 2'' ist mit einer prepolymeren Flüssigkeit gefüllt, wogegen der hinter der Membrane 3 folgende, zweite Resonanzraum 4 lediglich Luft enthält. Bei der in dem ersten Resonanzraum 2 enthaltenen prepolymeren Flüssigkeit handelt es sich um eine Flüssigkeit mit makromolekularer Struktur, welche in erster Linie zu einer Amplitudentransfomation in dem durch die beiden piezokeramischen Ultraschall-Wandler 1 erzeugten Ultraschall-Frequenzbereich dient. Durch eine spezielle, geometrische Ausgestaltung der beiden piezokeramischen Ultraschall-Wandler 1 wird die im Einzelfalle bei der praktischen Anwendung benötigte Ultraschall-Frequenz vorbestimmt, beispielsweise eine Frequenz von 1MHz. Die beiden piezokeramischen Ultraschall-Wandler 1 sind, wie in Figur 2 schematisch dargestellt, jeweils über Leitungen 40 und 41 mit einer elektrischen Spannungsquelle 42 verbunden, wobei z.B. die jeweils angelegte Spannung 2000 Volt beträgt. Hierdurch werden die piezokeramischen Ultraschall-Wandler 1 zu Schwingungen im Ultraschallbereich angeregt, wobei die Amplitudenhöhe pro Wandler 0,023 mm beträgt.

Wie weiterhin aus Figur 2 ersichtlich, sind die beiden aufeinanderfolgenden ersten und zweiten Ultraschall-Resonanzräume 2 und 4 im wesentlichen gemeinsam in Form eines Rotationsparaboloids ausgebildet, wobei ein Brennpunkt 45 des resultierenden parabolischen Resonanzraumes vorzugsweise zwischen der Membrane 3 und den piezokeramischen Ultraschall-Wandlern 1 liegt. Durch diese parabolische Raumgestaltung wird die erforderliche Amplitudenverstärkung der von den piezokeramischen Ultraschall-Wandlern 1 erzeugten Ultraschallwellen erzielt. Während die parabolische Wandung des ersten Resonanzraumes 2, genauer gesagt die parabolische Teil-Wandung des Teil-Resonanzraumes 2'', durch den Innengehäuseabschnitt 8b gebildet wird, ist die sich daran anschließende parabolische Wandung 4' des zweiten Resonanzraumes 4 durch die angrenzende, stirnseitige Oberfläche der Sonotrode 5 gebildet.

Die im wesentlichen stabförmig und rotationssymmetrisch ausgebildete Sonotrode 5 ist innerhalb des Innengehäuses 8 der Einrichtung 20 in einer einerseits drehbaren und andererseits spielfreien Weise gelagert. Zu diesem Zweck sind innerhalb des Innengehäuseabschnittes 8a zwei in Axialrichtung aufeinanderfolgende Lager vorgesehen, und zwar in der Richtung von rechts nach links in Figur 2 gesehen ein erstes Lager 6b sowie ein zweites Lager 6a, welche durch einen innerhalb des Innengehäuseabschnitts 8a eingesetzten Distanz- bzw. Dichtungsring 44 voneinander getrennt sind. Das erste Lager 6b wird mittels einer von außen auf den Innengehäuseabschnitt 8a aufschraubbaren Überwurfmutter 7 gegen diesen Innengehäuseabschnitt 8a gepreßt, wogegen das zweite Lager 6a mit Hilfe einer auf die Sonotrode 5 und insbesondere auf den aus der Einrichtung 20 nach links herausragenden Endabschnitt 5' der Sonotrode 5 aufschraubbaren Kontermutter 9 gegen die Überwurfmutter 7 fixiert wird.

Der Endabschnitt 5' der Sonotrode 5 wird, wie dies genauer aus Figur 3 zu ersehen ist, mit einem zugeordneten Endabschnitt 22a einer Aufnahmevorrichtung 22 für das zu bearbeitende Werkstück 23 beispielsweise in lösbarer Weise gekuppelt.

Infolge dieser Kupplung wird die durch die Sonotrode 5 übertragene Ultraschall-Energie bei der gegebenen Frequenz in entsprechende Oszillationsbewegungen des Werkstücks 23 nach Maßgabe des Doppelpfeiles Pf₃ umgesetzt. Andererseits wird die überschüssige Ultraschall-Energie, welche über die Sonotrode 5 nicht in entsprechende mechanische Schwingungen umgewandelt und auf das Werkstück 23 übertragen wird, infolge der parabolischen Gestaltung der beiden Resonanzräume 2 und 4, insbesondere aufgrund der Paraboloidform des unmittelbar der Sonotrode 5 vorgeschalteten, luftgefüllten Resonanzraumes 4 nicht in Wärmeenergie umgesetzt, sondern in einen Brennpunkt reflektiert, beispielsweise in den Brennpunkt 45 innerhalb der prepolymeren Flüssigkeit in dem ersten Resonanzraum 2, und von dieser Flüssigkeit dann absorbiert, wodurch sich diese erwärmt. Damit jedoch eine Temperaturkonstanz dieser Flüssigkeit gewährleistet werden kann, sind besondere Kühlungsmaßnahmen vorgesehen. Diese bestehen insbesondere darin, daß die Einrichtung 20, wie ebenfalls aus Figur 3 zu ersehen ist, über Ein- und Auslaßkanäle 10 sowie über Verbindungsleitungen 28 u. 28' mit einer Kühleinrichtung 27 verbunden ist, so daß die in dem ersten Ultraschall-Resonanzraum 2 enthaltene, prepolymere Flüssigkeit laufend umgewälzt und gekühlt werden kann (Flüssigkeitsstrom z.B. 4 l/min).

In Figur 3 ist im übrigen eine komplette Schleifmaschine schematisch dargestellt, welche zum Außenrundschleifen des bereits oben erwähnten Werkstücks 23 aus keramischem Material dient, wobei die Werkstückoberfläche mit 23' bezeichnet ist. Zum Werkstoffabtrag dient die rotierbar gelagerte Diamantschleifscheibe 24, welche um ihre Achse A₁ in der Drehrichtung gemäß dem Pfeil Pf₁ in Rotation versetzt werden kann.

Infolgedessen bewegen sich die geometrisch unbestimmten Schneiden 25 der Diamantschleifscheibe 24 mit einer vorgegebenen, hohen Schnittgeschwindigkeit von beispielsweise 30 m pro Sekunde relativ zu dem Werkstück 23. Gleichzeitig wird, wie bereits anhand von Figur 1 erläutert, das Werkstück 23 während des Schleifvorgangs in eine oszillierende Bewegung gemäß dem Doppelpfeil Pf₃ versetzt. Um dies zu ermöglichen, ist ein Reitstock 21 der Schleifmaschine gemäß Figur 3 mit einer ersten Einrichtung 20 zur Erzeugung der oszillierenden Bewegung des Werkstücks 23 verbunden, und außerdem ist die Werkstück-Aufnahmevorrichtung 22 einerseits mit der ersten Einrichtung 20 und andererseits mit der zweiten Einrichtung 30 gekoppelt.

Die beiden vorgenannten Einrichtungen 20 und 30 zur Erzeugung der oszillierenden Bewegung des Werkstücks 23 entsprechen im Aufbau vollständig der bereits in Figur 2 dargestellten und erläuterten Einrichtung 20. Daher sind sämtliche übereinstimmenden Komponenten in den beiden Einrichtungen 20 und 30 mit den gleichen Bezugsziffern bezeichnet. Die beiden Einrichtungen 20 und 30 sind in der Schleifvorrichtung gemäß Figur 3 in der Weise angeordnet, daß einerseits der nach links weisende Endabschnitt 5' der Sonotrode 5 der ersten Einrichtung 20 mit einem zugeordneten Abschnitt 22a der Werkstück-Aufnahmevorrichtung 22 fest verbunden ist, während andererseits auf der gegenüberliegenden Seite der Werkstück-Aufnahmevorrichtung 22 der nach rechts weisende Endabschnitt 5' der Sonotrode 5 der zweiten Einrichtung 30 in den ihm dort zugeordneten Endabschnitt 22b der Werkstück-Aufnahmevorrichtung 22 mit Spiel eingesetzt ist, um Relativbewegungen zu erlauben.

Zu diesem Zweck ist im Endabschnitt 22b der Werkstück-Aufnahmevorrichtung 22 eine so bemessene Aussparung 31 vorgesehen, daß sowohl die Rotation in bezug auf den Endabschnitt 5' der Sonotrode 5, als auch gewisse axiale Verschiebungen der Werkstück-Aufnahmevorrichtung 22 einschließlich des Werkstücks 23 in Richtung der Achse A₂ möglich sind.

Die Erregung der in den beiden Einrichtungen 20 und 30 enthaltenen piezokeramischen Ultraschall-Wandler 1 erfolgt jeweils über entsprechend zugeordnete, der Einfachheit halber in Figur 3 nicht dargestellte elektrische Spannungsquellen, wobei durch entsprechende Schaltungsmaßnahmen dafür Sorge getragen ist, daß eine um π phasenversetzte Ansteuerung der beiderseitigen peizokeramischen Ultraschall-Wandler 1 in den jeweiligen Einrichtungen 20 und 30 erfolgt.

Somit wird die jeweilige Ultraschall-Anregungsenergie mit entsprechender Phasenverschiebung auf die beiderseitigen Sonotroden 5 in den Einrichtungen 20 und 30 übertragen, so daß die Schwingungsrichtungen der Ultraschallenergie in den beiderseitigen, einander gegenüberliegend angeordneten identischen Einrichtungen 20 und 30 miteinander übereinstimmen.

In der Figur 3 ist ferner schematisch dargestellt, daß der Spindelstock 26 der Schleifvorrichtung mit einem Antriebsaggregat 43 gekuppelt ist, so daß der Spindelstock 26 in Rotation gemäß der durch den Pfeil Pf₂ angedeuteten Drehrichtung versetzt werden kann. Das Außengehäuse 11 der zweiten Einrichtung 30 auf der linken Seite in Figur 3 ist wiederum mit einem Verbindungsorgan 12' versehen, welches dazu dient, die Einrichtung 30 drehfest mit dem Spindelstock 26 zu kuppeln.

Analog ist auf der gegenüberliegenden Seite das Außengehäuse 11 der ersten Einrichtung 20 über das ihm zugeordnete Verbindungsorgan 12 fest mit dem Reitstock 21 verbunden.

Auf der linken Seite der Werkstück-Aufnahmevorrichtung 22 ist der dortige Endabschnitt 22b über eine (nicht dargestellte) Drehmomentmitnahme mit der dortigen zweiten Einrichtung 30 gekuppelt, wobei zu diesem Zweck insbesondere ein (in Figur 3 nicht dargestelltes) "Drehherz" vorgesehen ist, derart, daß sich die Werkstück-Aufnahmevorrichtung 22 gemeinsam mit dem Außengehäuse 11 der zweiten Einrichtung 30 drehen kann, wenn der Spindelstock 26 entsprechend in Rotation versetzt wird. Über den Rotationsantrieb des Spindelstocks 26 werden somit die folgenden Drehbewegungen in der Schleifvorrichtung gemäß Figur 3 realisiert:

Rotation des Außengehäuses 11 auf der linken Seite dargestellten zweiten Einrichtung 30, und zwar relativ zu der in ihrem Inneren drehbar gelagerten Sonotrode 5; Rotation der mit der Einrichtung 30 über das "Drehherz" verbundenen Werkstück-Aufnahmevorrichtung 22 inklusive Werkstück 23; Rotation der mit dem rechten Endabschnitt 22a der Werkstück-Aufnahmevorrichtung 22 fest verbundenen Sonotrode 5 der ersten Einrichtung 20, wobei diese Sonotrode 5 sich in bezug auf das zugeordnete Außengehäuse 11 der ersten Einrichtung 20 frei drehen kann, wie bereits anhand von Figur 2 im einzelnen erläutert.

Da das Außengehäuse 11 der ersten Einrichtung 20 auf der rechten Seite in Figur 3 fest mit dem feststehenden Reitstock 21 der Schleifvorrichtung verbunden ist, lassen sich an diesem Außengehäuse 11 die Versorgungsanschlüsse u. dgl. leicht herausführen.

Insbesondere ist vorgesehen, daß die in dem ersten Resonanzraum 2 der ersten Einrichtung 20 enthaltene Flüssigkeit extern gekühlt wird, wobei zu diesem Zweck über in dem Gehäuse 11 vorgesehene Ein- und Auslaßkanäle 10 und entsprechend zugeordnete Verbindungsleitungen 28 und 28', welche zu der Kühleinrichtung 27 führen, die erforderlichen Flüssigkeits-Umwälzungen durchgeführt werden können.

Entsprechende Flüssigkeitsein- und -auslaßkanäle 10' sind auch bei der auf der gegenüberliegenden Seite angeordneten, zweiten Einrichtung 30 vorgesehen.

Gegenüber der in der Figur 3 dargestellten Ausführung der Schleifvorrichtung kann aber auch noch eine Abwandlung dahingehend vorgesehen sein, daß die auf der linken Seite angeordnete, zweite Einrichtung 30 zur Erzeugung der oszillierenden Bewegung des Werkstücks 23 keine Ultraschall-Wandler 1 aufweist, wobei statt dessen eine Verbindungsleitung 29 zwischen den jeweiligen, flüssigkeitsgefüllten Resonanzräumen 2 der ersten Einrichtung 20 und der zweiten Einrichtung 30 vorgesehen ist. Somit stehen die Resonanzflüssigkeiten in den beiderseitigen Einrichtungen 20 und 30 permanent miteinander in Verbindung, so daß die von den Ultraschall-Wandlern 1 in der ersten Einrichtung 20 erzeugten Ultraschall-Anregungsenergien über die in der Leitung 29 enthaltene Flüssigkeit zu dem Resonanzraum 2 in der zweiten Einrichtung 30 übertragen werden kann.

Mit Rücksicht auf eine λ/2-Phasenverschiebung, die durch die Dämpfung innerhalb der Flüssigkeit bedingt ist, wird die Verbindungsleitung 29 in der Weise bemessen, daß sich durch die Laufzeitverzögerung eine relative Ultraschall-Phasenverschiebung von π ergibt, derart, daß die erste Einrichtung 20 und die zweite Einrichtung 30 entsprechend phasenversetzt ansteuerbar sind, analog zu der bereits weiter oben beschriebenen Ausführung.

Gegenüber den im Vorangehenden beschriebenen Ausführungen der Vorrichtung gemäß Figur 3 kann eine weitere Abwandlung auch dahingehend vorgesehen sein, daß anstelle der zweiten Einrichtung 30 zur Erzeugung einer oszillierenden Bewegung des Werkstücks 23 eine elektromagnetische Tauchspule vorgesehen ist, welche einerseits mit der Werkstück-Aufnahmevorrichtung 22 und andererseits mit dem Spindelstock 26 gekuppelt ist.

Im Falle einer derartigen Abwandlung befindet sich lediglich auf der rechten Seite in Figur 3 eine Einrichtung 20 zur Erzeugung einer oszillierenden Bewegung des Werkstücks 23, wie anhand der Figur 2 erläutert.

Im übrigen besteht noch die Möglichkeit, daß in der Schleifvorrichtung gemäß Figur 3 die erste Einrichtung 20 und/oder die zweite Einrichtung 30 zur Erzeugung der oszillierenden Bewegung des Werkstücks 23 jeweils durch einen magnetostriktiven Schwinger ersetzt sind. Im Falle einer solchen Abwandlung der Vorrichtung gemäß Figur 3 kann dann z.B. der Reitstock 21 mit einem ersten magnetostriktiven Schwinger und der Spindelstock 26 mit einem zweiten gleichartigen Schwinger verbunden sein. Weiterhin ist dann die Werkstück-Aufnahmevorrichtung 22 einerseits mit dem ersten magnetostriktiven Schwinger und andererseits mit dem zweiten Schwinger derart gekoppelt, daß das in der Aufnahmevorrichtung 22 enthaltene Werkstück 23 wiederum in Schwingungen im Bereich zwischen dem Reitstock 21 und dem Spindelstock 26 versetzt werden kann, in analoger Weise, wie dies bereits weiter oben unter Bezugnahme auf die Figuren 1 und 3 erläutert worden ist.

Die vorliegende Erfindung kann im übrigen nicht nur auf das Außenrundschleifen angewendet werden, sondern beispielsweise auch auf ein Planschleifen oder ein lineares Schleifen, insbesondere von aus keramischen Werkstoffen bestehenden Werkstücken.

## Patentansprüche

1. Vorrichtung zum Schleifen eines Werkstücks (23), mit wenigstens einer Einrichtung (20) zur Erzeugung einer oszillierenden Bewegung des Werkstücks (23) relativ zu einer Schleifscheibe (24), wobei die wenigstens eine Einrichtung (20) wenigstens einen Ultraschall-Wandler (1) und einen zwischen Ultraschall-Wandler (1) und Werkstück (23) angeordneten Schwingungsübertrager (5) aufweist, dadurch gekennzeichnet, daß der Schwingungsübertrager (5) eine Sonotrode ist und daß wenigstens ein Ultraschall-Resonanzraum (2, 4) zwischen dem wenigstens einen Ultraschall-Wandler (1) und der Sonotrode (5) angeordnet ist.

2. Vorrichtung nach Anspruch 1, dadurch gekennzeichnet, daß der wenigstens eine Ultraschall-Wandler (1) ein piezokeramischer oder magnetostriktiver Wandler ist.

3. Vorrichtung nach Anspruch 1 oder 2, dadurch gekennzeichnet, daß ein erster und ein zweiter Ultraschall-Resonanzraum (2, 4) zwischen dem wenigstens einen Ultraschall-Wandler (1) und der Sonotrode (5) angeordnet sind, daß eine Membrane (3) den ersten und zweiten Resonanzraum (2, 4) voneinander trennt und daß der erste Resonanzraum (2) flüssigkeits- und der zweite Resonanzraum (4) luft- oder gasgefüllt ist.

4. Vorrichtung nach Anspruch 3, gekennzeichnet durch ein Außengehäuse (11), in welchem der wenigstens eine Ultraschall-Wandler (1), die Ultraschall-Resonanzräume (2, 4), die Membrane (3) sowie die Sonotrode (5) untergebracht sind, wobei das Außengehäuse (11) an seinem von der Sonotrode (5) abgewandten Ende ein Verbindungsglied (12, 12') zum Verbinden mit der Schleifvorrichtung aufweist.

5. Vorrichtung nach einem der Ansprüche 1 bis 4, dadurch gekennzeichnet, daß zwei Ultraschall-Wandler (1) aufeinanderfolgend innerhalb des Außengehäuses (11) angeordnet sind.

6. Vorrichtung nach Anspruch 3 oder 4, dadurch gekennzeichnet, daß der erste Resonanzraum (2) mit einer prepolymeren Flüssigkeit gefüllt ist.

7. Vorrichtung nach Anspruch 3 oder 4, dadurch gekennzeichnet, daß die Ultraschall-Resonanzräume (2, 4) gemeinsam zumindest teilweise in der Art eines Rotationsparaboloids ausgebildet sind, um eine Amplitudenverstärkung der erzeugten Ultraschallwellen zu erzielen, wobei der Brennpunkt des Rotationsparaboloids zwischen der Membrane (3) und dem wenigstens einen Ultraschall-Wandler (1) liegt.

8. Vorrichtung nach Anspruch 7, dadurch gekennzeichnet, daß eine parabolische Wand des ersten Resonanzraumes (2) durch einen ersten Innengehäuseabschnitt (8b) eines innerhalb des Außengehäuses (11) angeordneten Innengehäuses (8) gebildet ist und daß eine parabolische Wand (4') des zweiten Resonanzraumes (4) durch eine stirnseitige Oberfläche der Sonotrode (5) gebildet ist.

9. Vorrichtung nach Anspruch 8, dadurch gekennzeichnet, daß innerhalb eines zweiten Innengehäuseabschnitts (8a) des innerhalb des Außengehäuses (11) angeordneten Innengehäuses (8) in Axialrichtung aufeinanderfolgende Lager (6a, 6b) für eine drehbare und spielfreie Lagerung der Sonotrode (5) vorgesehen sind.

10. Vorrichtung nach einem der Ansprüche 1 bis 9, dadurch gekennzeichnet, daß die wenigstens eine Einrichtung (20) mit wenigstens einer Kühleinrichtung (27) und zugehörigen Kühlkanälen (10, 28, 28') zum Umwälzen und Kühlen von im Ultraschall-Resonanzraum (2, 4) enthaltener Flüssigkeit kombiniert ist.

11. Vorrichtung nach einem der Ansprüche 1 bis 10, dadurch gekennzeichnet, daß die Sonotrode (5) einen aus der wenigstens einen Einrichtung (20) herausragenden Endabschnitt (5') aufweist, der für eine vorzugsweise lösbare Kupplung mit einem zugeordneten Endabschnitt (22a, 22b) einer Aufnahmevorrichtung (22) für das Werkstück (23) dient.

12. Vorrichtung nach einem der Ansprüche 1 bis 10, insbesondere Außenrund-Schleifvorrichtung, gekennzeichnet durch die Kombination folgender Merkmale:
a) ein Reitstock (21), welcher mit einer ersten Einrichtung (20) zur Erzeugung einer oszillierenden Bewegung des Werkstücks (23) verbunden ist, die wenigstens einen Ultraschall-Wandler (1) und einen zwischen Ultraschall-Wandler (1) und Werkstück (23) angeordneten Schwingungsübertrager (5) aufweist,
b) ein Spindelstock (26), welcher mit einer zweiten Einrichtung (30) zur Erzeugung einer oszillierenden Bewegung des Werkstücks (23) verbunden ist, die den gleichen Aufbau wie die erste Einrichtung (20) hat; und
c) eine Werkstückaufnahmevorrichtung (22), welche einerseits mit der ersten Einrichtung (20) und andererseits mit der zweiten Einrichtung (30) kuppelbar ist, wodurch das in der Aufnahmevorrichtung (22) enthaltene Werkstück (23) im Bereich zwischen dem Reitstock (21) und dem Spindelstock (26) in Schwingungen versetzbar ist.

13. Vorrichtung nach Anspruch 12, dadurch gekennzeichnet, daß als zweite Einrichtung (30) zur Erzeugung einer oszillierenden Werkstückbewegung eine den Ultraschall-Wandler (1) ersetzende Verbindungsleitung (29) zwischen flüssigkeitsgefüllten Resonanzräumen (2) der ersten Einrichtung (20) und der zweiten Einrichtung (30) vorgesehen ist.

14. Vorrichtung nach Anspruch 13, dadurch gekennzeichnet, daß die Verbindungsleitung (29) in der Weise bemessen ist, daß sich durch sie eine Laufzeitverzögerung entsprechend einer relativen Ultraschall-Phasenverschiebung von π ergibt, so daß die erste Einrichtung (20) und die zweite Einrichtung (30) entsprechend phasenversetzt ansteuerbar sind.

15. Vorrichtung nach einem der Ansprüche 12 bis 14, dadurch gekennzeichnet, daß statt der zweiten Einrichtung zur Erzeugung einer oszillierenden Bewegung des Werkstücks (23) eine elektromagnetische Tauchspule vorgesehen ist, welche einerseits mit der Aufnahmevorrichtung (22) und andererseits mit dem Spindelstock (26) gekuppelt ist.

## Claims

1. Apparatus for grinding a workpiece **(23)**, having at least one device **(20)** for producing an oscillating motion of the workpiece **(23)** relative to a grinding wheel **(24)**, wherein the at least one device **(20)** includes at least one ultrasonic transducer **(1)** and an oscillation transmitter **(5)** located between ultrasonic transducer **(1)** and workpiece **(23)**, characterized in that the oscillation transmitter **(5)** is a sonotrode and that at least one ultrasonic resonance cavity **(2, 4)** is located between the at least one ultrasonic transducer **(1)** and the sonotrode **(5)**.

2. Apparatus according to Claim 1 characterized in that the at least one ultrasonic transducer **(1)** is a piezoceramic or magnetostrictive transducer.

3. Apparatus according to Claim 1 or 2, characterized in that a first and a second ultrasonic resonance cavity **(2, 4)** are located between the at least one ultrasonic transducer **(1)** and the sonotrode **(5)**, a membrane **(3)** separates the first and second resonance cavity **(2, 4)** from each other and the first resonance cavity **(2)** is liquid- and the second resonance cavity **(4)** is air- or gas-filled.

4. Apparatus according to Claim 3, characterized by an outer housing **(11)**, in which the at least one ultrasonic transducer **(1)**, the ultrasonic resonance cavities **(2, 4)**, the membrane **(3)** as well as the sonotrode **(5)** are housed, the outer housing **(11)** having at its end facing away from sonotrode **(5)** a connecting member **(12, 12')** for connection with the grinding apparatus.

5. Apparatus according to one of Claims 1 to 4, characterized in that two ultrasonic transducers **(1)** are positioned consecutively within the outer housing **(11)**.

6. Apparatus according to Claim 3 or 4, characterized in that the first resonance cavity **(2)** is filled with a prepolymeric liquid.

7. Apparatus according to Claim 3 or 4, characterized in that the ultrasonic resonance cavities **(2, 4)** are collectively shaped at least partially in the manner of a paraboloid of rotation, in order to achieve an amplitude magnification of the produced ultrasonic waves, and the focal point of the paraboloid of rotation lies between the membrane **(3)** and the at least one ultrasonic transducer **(1)**.

8. Apparatus according to Claim 7 characterized in that a parabolic wall of the first resonance cavity **(2)** is formed by a first inner housing segment **(8b)** of an inner housing **(8)** positioned within the outer housing **(11)** and that a parabolic wall **(4')** of the second resonance cavity **(4)** is formed by an end surface of the sonotrode **(5)**.

9. Apparatus according to Claim 8 characterized in that, within a second inner housing segment **(8a)** of the inner housing **(8)** located inside the outer housing **(11)** there are provided bearings **(6a, 6b)** located consecutively in the axial direction for rotatable and play-free retention of the sonotrode **(5)**.

10. Apparatus according to one of Claims 1 to 9, characterized in that the at least one device **(20)** is combined with at least one cooling system **(27)** and associated cooling ducts **(10, 28, 28')** for circulating and cooling of liquid contained in the ultrasonic resonance cavity **(2, 4)**.

11. Apparatus according to one of Claims 1 to 10, characterized in that the sonotrode **(5)** has an end segment **(5')** which protrudes from the at least one device **(20)** and serves as a preferably detachable connection to an associated end segment **(22a, 22b)** of a holder **(22)** for the workpiece **(23)**.

12. Apparatus according to one of Claims 1 to 10, particularly an external circular grinding apparatus, characterized by the combination of the following features:
a) a tailstock **(21)** which is connected to a first device **(20)** for producing an oscillating motion of the workpiece **(23)**, which includes at least one ultrasonic transducer **(1)** and an oscillation transmitter **(5)** located between ultrasonic transducer **(1)** and workpiece **(23)**,
b) a headstock **(26)** which is connected to a second device **(30)** for producing an oscillating motion of the workpiece **(23)** which has the same construction as the first device **(20)**; and
c) a workpiece holder **(22)** which is connectable to the first device **(20)** on the one hand and to the second device **(30)** on the other hand whereby the workpiece **(23)** retained in holder **(22)** can be set into oscillation in the region between the tailstock **(21)** and the headstock **(26).**

13. Apparatus according to Claim 12 characterized in that, as the second device **(30)** for producing an oscillating workpiece motion, there is provided, replacing the ultrasonic transducer **(1)**, a connecting conduit **(29)** between the liquid filled resonance cavities **(2)** of the first device **(20)** and the second device **(30)**.

14. Apparatus according to Claim 13, characterized in that the connecting conduit **(29)** is so dimensioned that it provides a transit time delay corresponding to a relative ultrasound phase shift of π, so that the first device **(20)** and the second device **(30)** are appropriately controllable with respect to phase displacement.

15. Apparatus according to one of Claims 12 to 14 characterized in that, in place of the second device for producing an oscillating motion of the workpiece **(23)**, there is provided an electromagnetic solenoid which is connected to the holder **(22)** on the one hand and to the headstock **(26)** on the other hand.

## Revendications

1. Dispositif de meulage d'une pièce (23), comportant au moins un mécanisme (20) pour provoquer un mouvement oscillant de la pièce (23) par rapport à une meule (24), ledit au moins un mécanisme (20) comportant au moins un transducteur à ultrasons (1) et un transmetteur d'ondes (5) disposé entre le transducteur à ultrasons (1) et la pièce (23), caractérisé en ce que le transmetteur d'ondes (5) est une sonotrode et en ce qu'au moins une chambre de résonance à ultrasons (2, 4) est disposée entre ledit au moins un transducteur à ultrasons (1) et la sonotrode (5).

2. Dispositif selon la revendication 1, caractérisé en ce que ledit au moins un transducteur à ultrasons (1) est un transducteur piézocéramique ou magnétostrictif.

3. Dispositif selon la revendication 1 ou 2, caractérisé en ce que des première et deuxième chambres de résonance à ultrasons (2, 4) sont disposées entre ledit au fins un transducteur à ultrasons (1) et la sonotrode (5), en ce qu'une membrane (3) sépare les première et deuxième chambres de résonance (2, 4) l'une de l'autre, et en ce que la première chambre de résonance (2) est remplie de liquide et la deuxième chambre de résonance (4) remplie d'air ou de gaz.

4. Dispositif selon la revendication 3, caractérisé par un boîtier externe (11) dans lequel sont disposés ledit au moins un transducteur à ultrasons (1), les chambres de résonance à ultrasons (2, 4), la membrane (3), et la sonotrode (5), le boîtier externe (11) comportant, de son extrémité éloignée de la sonotrode (5), un élément (12, 12') de liaison au dispositif de meulage.

5. Dispositif selon l'une des revendications 1 à 4, caractérisé en ce que deux transducteurs à ultrasons (1) sont disposés l'un à la suite de l'autre dans le boîtier externe (11).

6. Dispositif selon la revendication 3 ou 4, caractérisé en ce que la première chambre de résonance (2) est remplie d'un liquide prépolymère.

7. Dispositif selon la revendication 3 ou 4, caractérisé en ce que les chambres de résonance à ultrasons (2, 4) ont ensemble, au moins partiellement, une forme de paraboloïde de rotation pour réaliser une amplification d'amplitude des ondes d'ultrasons générées, le foyer du paraboloïde de rotation étant situé entre la membrane (3) et ledit au moins un transducteur à ultrasons (1).

8. Dispositif selon la revendication 7, caractérisé en ce qu'une paroi parabolique de la première chambre de résonance (2) est constituée par une première partie (8b) d'un boîtier interne (8) disposé à l'intérieur du boîtier externe (11), et en ce qu'une paroi parabolique (4') de la deuxième chambre de résonance (4) est constituée par une face frontale de la sonotrode (5).

9. Dispositif selon la revendication 8, caractérisé en ce qu'il comprend des paliers (6a, 6b) disposés l'un à la suite de l'autre axialement dans une deuxième partie (8a) du boîtier interne (8) disposé dans le boîtier externe (11), pour assurer un guidage en rotation sans jeu de la sonotrode (5).

10. Dispositif selon l'une des revendications 1 à 9, caractérisé en ce que ledit au moins un mécanisme (20) est combiné avec un dispositif de refroidissement (27) et des canaux de refroidissement correspondants (10, 28, 28') pour entourer et refroidir le liquide contenu dans la chambre de résonance à ultrasons (2, 4).

11. Dispositif selon l'une des revendications 1 à 10, caractérisé en ce que la sonotrode (5) présente une partie extrême (5') faisant saillie dudit au moins un mécanisme (20), qui sert à réaliser un accouplement, de préférence amovible, avec une partie extrême correspondante (22a, 22b) d'un dispositif de réception (22) de la pièce (23).

12. Dispositif selon l'une des revendications 1 à 10, notamment un dispositif de meulage de surfaces cylindriques externes, caractérisé par la combinaison des caractéristiques suivantes :
a) une contre-poupée (21) reliée à un premier mécanisme (20) pour provoquer un mouvement oscillant de la pièce (23), qui comporte au moins un transducteur à ultrasons (1) et un transmetteur d'ondes (5) disposé entre le transducteur à ultrasons (1) et la pièce (23),
b) une poupée (26) reliée à un deuxième mécanisme (30) pour provoquer un mouvement d'oscillation de la pièce (23), de même configuration que le premier mécanisme (20) ; et
c) un dispositif de réception de pièce (22) susceptible de s'accoupler, par un côté, au premier mécanisme (20) et, par l'autre côté, au deuxième mécanisme (30), d'où il résulte que la pièce (23) maintenue par le dispositif de réception (22) est susceptible d'être déplacée en oscillation dans la zone entre la contre-poupée (21) et la poupée (26).

13. Dispositif selon la revendication 12, caractérisé en ce que le deuxième mécanisme (30) pour provoquer un mouvement oscillant de la pièce comprend un conduit de liaison (29) de remplacement du transducteur à ultrasons (1) entre les chambres de résonance remplies de liquide (2) du premier mécanisme (20) et du deuxième mécanisme (30).

14. Dispositif selon la revendication 13, caractérisé en ce que le conduit de liaison (29) est dimensionné de manière qu'il provoque un retard correspondant à un déphasage relatif d'ultrasons de π, de sorte que le premier mécanisme (20) et le deuxième mécanisme (30) agissent en déphasage corrélativement.

15. Dispositif selon l'une des revendications 12 à 14, caractérisé en ce qu'il comprend, à la place du deuxième mécanisme pour provoquer un mouvement oscillant de la pièce (23), une bobine électromagnétique mobile qui est accouplée, par un côté, au dispositif de réception (22) et, par l'autre côté, à la poupée (26).
